# EUROPÄISCHE PATENTANMELDUNG

(11) **EP 0 640 535 A1**
(43) Veröffentlichungstag der Anmeldung: **01.03.1995**
(21) Anmeldenummer: 94105349.8
(22) Anmeldetag: 07.04.1994
(51) Int. Cl.: B65D 85/671, B65D 73/00

(54) **Verkaufsfertige und für die Repräsentation eingerichtete Verpackung für einen Reissverschluss**

(30) Priorität: 31.08.1993 DE 4329288
(71) Anmelder: Opti Patent-, Forschungs- und Fabrikations-AG, CH-8750 Riedern-Allmeind (CH)
(72) Erfinder: Deneke, Karlheinz, D-45219 Essen (DE); Wulff, Thomas, D-26871 Papenburg (DE)
(74) Vertreter: Andrejewski, Walter, Dr.

(57) **Zusammenfassung**

Verkaufsfertiges und für die Repräsentation in Verkaufsständerfächern geeignetes Aggregat aus einem auf einen Bruchteil seiner Länge flach zusammengelegten Reißverschluß (2) und einer aus einem Verpackungskartonzuschnitt durch Faltung aufgerichteten, parallelepipedischen länglichen Verpackung (4). Die Frontwand der Verpackung weist im Bereich des oberen Randes sowie im Bereich des unteren Randes einen Querschlitz (6,7) auf, welche Querschlitze (6,7) einen oberen festen Frontwandabschnitt (8) sowie einen unteren festen Frontwandabschnitt (9) definieren. Die Frontseite der Verpackung zwischen den Querschlitzen (6,7) weist einen Trennschlitz (10) auf, der ein Aufklappen der von den Querschlitzen begrenzten, durch den Trennschlitz getrennten Frontwandteile (11,12) zuläßt. In einem der festen Frontwandabschnitte (8) ist mittig eine Reißverschlußschieberausnehmung (14) angeordnet, in der der Reißverschlußschieber (16) freiliegt. Das obere Ende des zusammengelegten Reißverschlusses (2) tritt, unter einem der Frontwandabschnitte (8) aus, ist über die durch den Trennschlitz (10) gebildeten Frontwandteile (11,12) geführt und wieder unter den gegenüberliegenden Frontwandabschnitt (9) eingeführt.

## Beschreibung

Die Erfindung bezieht sich auf ein verkaufsfertiges und für die Repräsentation in Verkaufsständerfächern geeignetes Aggregat aus einem auf einen Bruchteil seiner Länge (durch Falten oder Wickeln) flach zusammengelegten Reißverschluß und einer aus einem Verpackungskartonzuschnitt durch Faltung aufgerichteten länglichen Verpackung. - Das Aggregat soll insbesondere für Verkaufsständer mit Verkaufsständerfächern geeignet sein, in die eine Mehrzahl der Aggregate aus zusammengelegtem Reißverschluß und Verpackung eingestellt werden können. Vorzugsweise sind die Aggregate geeignet für Verkaufsständer nach der Patentanmeldung P 42 38 350.1.

Bei dem bekannten Aggregat, von dem die Erfindung ausgeht (DE 41 31 452 A1), ist das Verpackungsteil als ein Hülsenelement ausgeführt, welches etwa die Breite des zugeordneten Reißverschlusses aufweist, wobei zumindest eine freie Außenfläche des Hülsenelementes als Kennzeichnungsträger ausgeführt ist und der Reißverschluß, zu einem Coil aufgewickelt, in dem Hülsenelement untergebracht sowie in diesem fixiert ist. Der Reißverschluß kann in dem Hülsenelement klemmend festgehalten sein. Die bekannten Maßnahmen haben sich bewährt, sind jedoch verbesserungsfähig, wenn es für besondere Zwecke auf eine hohe Gestaltfestigkeit des Aggregates, bei geringem Gewicht des Verpackungskartons, ankommt.

Der Erfindung liegt die Aufgabe zugrunde, ein Aggregat des eingangs beschriebenen grundsätzlichen Aufbaus so weiter auszubilden, daß es eine hohe Gestaltfestigkeit aufweist und nichtsdestoweniger aus einem Verpackungskartonzuschnitt mit geringem Gewicht gefertigt werden kann.

Zur Lösung dieser Aufgabe ist Gegenstand der Erfindung ein verkaufsfertiges und für die Repräsentation in Verkaufsständerfächern geeignetes Aggregat aus einem auf einen Bruchteil seiner Länge flach zusammengelegten Reißverschluß und einer aus einem Verpackungskartonzuschnitt durch Faltung aufgerichteten, parallelepipedischen länglichen Verpackung,
wobei die Frontwand der Verpackung im Bereich des oberen Randes sowie im Bereich des unteren Randes einen Querschlitz aufweist, welche Querschlitze einen oberen festen Frontwandabschnitt sowie einen unteren festen Frontwandabschnitt definieren,
wobei die Frontseite der Verpackung zwischen den Querschlitzen einen Trennschlitz aufweist, der ein Aufklappen der von den Querschlitzen begrenzten, durch den Trennschlitz getrennten Frontwandteile zuläßt,
wobei in einem der festen Frontwandabschnitte mittig eine Reißverschlußschieberausnehmung angeordnet ist,
wobei das obere Ende des zusammengelegten Reißverschlusses, unter einem der Frontwandabschnitte austritt, über die durch den Trennschlitz gebildeten Frontwandteile geführt und wieder unter den gegenüberliegenden Frontwandabschnitt eingeführt ist, welcher Frontwandabschnitt die Reißverschlußschieberausnehmung aufweist, in der der Reißverschlußschieber erkennbar ist.

Die Erfindung geht von der Erkenntnis aus, daß bei dem erfindungsgemäßen Aggregat, dessen Volumen nach dem Volumen des verpackten Reißverschlusses eingerichtet ist, der Reißverschluß selbst die Verpackung stabilisiert, die folglich aus einem Verpackungskartonzuschnitt geringen Gewichtes, das heißt aus verhältnismäßig dünnem Verpackungskarton, hergestellt werden kann. Im übrigen besitzt das Aggregat eine für die Präsentation in Verkaufsständerfächern besonders gefällige Form.

Im einzelnen bestehen im Rahmen der Erfindung mehrere Möglichkeiten der weiteren Ausbildung und Gestaltung. So kann die Rückwand der Verpackung mittig ein zusätzliches Sichtfenster aufweisen, welches die Verschlußglieder des zusammengelegten Reißverschlusses freilegt.

Bei dem erfindungsgemäßen Aggregat kann die Reißverschlußschieberausnehmung als randverschlossene Ausnehmung mit Randverschlußsteg ausgeführt sein, wobei man die Anordnung so treffen wird, daß der Handgriff des Reißverschlußschiebers den Randverschlußsteg überfaßt und der Reißverschlußschieber im übrigen in der Reißverschlußschieberausnehmung sichtbar ist. Diese Ausführungsform zeichnet sich durch besondere Gefälligkeit für die Präsentation des zu verkaufenden Reißverschlusses aus. Es besteht aber auch die Möglichkeit, die Anordnung so zu treffen, daß die Reißverschlußschieberausnehmung als randoffene Ausnehmung ausgeführt ist, wobei der Reißverschlußschieber in dem Reißverschlußbereich, der auf den durch den Trennschlitz gebildeten Frontwandteilen aufliegt, betätigbar ist. - Die parallelepipedische Verpackung besitzt sechs Außenflächen, die als Kennzeichnungsträger eingestellt werden können.

Im folgenden werden das beschriebene erfindungsgemäße Aggregat und außerdem der Verpackungskartonzuschnitt für die Verpackung anhand einer lediglich ein Ausführungsbeispiel darstellenden Zeichnung ausführlicher erläutert. Es zeigen
- Fig. 1: eine Frontansicht eines erfindungsgemäßen Aggregates aus zusammengelegtem Reißverschluß und länglicher Verpackung, die
- Fig. 2, 3 und 4: die Seitenansicht, die Rückansicht und die Stirnansicht des Gegenstandes der Fig. 1 und
- Fig. 5: einen Schnitt in Richtung A-A durch den Gegenstand der Fig. 1,
- Fig. 6: einen Schnitt in Richtung B-B durch den Gegenstand der Fig. 1,
- Fig. 7: den Verpackungszuschnitt der Verpackung des in den Fig. 1 bis 4 dargestellten Aggregates,
- Fig. 8: eine andere Ausführungsform des Gegenstandes der Fig. 7 und
- Fig. 9: den vergrößerten Ausschnitt C aus dem Gegenstand der Fig. 5, jedoch für eine Verpackung aus dem Zuschnitt der Fig. 8.

In den Fig. 1 bis 4 erkennt man ein verkaufsfertiges, für die Repräsentation in Verkaufsständerfächern eingerichtets Aggregat 1 aus einem Reißverschluß 2, der zu einem Bruchteil seiner Länge mit Faltungen 3 zusammengelegt ist, und einer aus einem Verpackungskartonzuschnitt durch Faltung aufgerichteten, parallelepipedischen, länglichen Verpackung 4.

Aus einer vergleichenden Betrachtung der Fig. 1 und 5 entnimmt man, daß die Frontwand 5 der Verpackung 4 im Bereich des oberen Randes sowie im Bereich des unteren Randes einen Querschlitz 6 bzw. 7 aufweist, welche Querschlitze 6, 7 einen oberen festen Frontwandabschnitt 8 sowie einen unteren festen Frontwandabschnitt 9 definieren. Aus einer vergleichenden Betrachtung der Fig. 1 und 6 entnimmt man, daß die Frontwand 5 der Verpackung 4 zwischen den Querschlitzen 6, 7 einen Trennschlitz 10 aufweist, der ein Aufklappen der von den Querschlitzen 6, 7 begrenzten, durch den Trennschlitz 10 getrennten Frontwandteile 11, 12 ermöglicht. Insoweit wird auch auf die Fig. 7 verwiesen, die den Zuschnitt 13 der Verpackung darstellt. Das Aufklappen ist erforderlich und wesentlich, um den Reißverschluß 2 so zu führen, wie es weiter unten erläutert ist. Im festen Frontwandabschnitt 8 ist mittig eine Reißverschlußschieberausnehmung 14 angeordnet.

Insbesondere aus der Fig. 5 entnimmt man, daß das obere Ende 15 des zusammengelegten Reißverschlusses 2 unter einem der Frontwandabschnitte, nämlich 9, austritt. Es ist danach über die durch den Trennschlitz 10 geteilten Frontwandteile 11, 12 geführt und wieder unter den gegenüberliegenden Frontwandabschnitt 8 eingeführt, der die Reißverschlußschieberausnehmung 14 aufweist, in der der Reißverschlußschieber 16 freiliegt. Aus der Fig. 3 entnimmt man, daß die Rückwand der Verpackung mittig ein zusätzliches Sichtfenster 17 besitzt, welches die Verschlußgliederreihen 18 des zusammengelegten Reißverschlusses 2 freilegt.

Im Ausführungsbeispiel und nach bevorzugter Ausführungsform der Erfindung ist die Reißverschlußschieberausnehmung 14 als randverschlossene Ausnehmung mit Randverschlußsteg 19 ausgeführt. Der Handgriff des Reißverschlußschiebers 16 überfaßt diesen Randverschlußsteg 19. Fehlt er, so kann der Reißverschlußschieber 16 in dem Reißverschlußbereich, der auf den durch den Trennschlitz 10 getrennten Frontwandteilen 11, 12 aufliegt, betätigt werden. - Es versteht sich, daß der zusammengelegte Reißverschluß 2 in der Verpackung 4 durch Kleben, Heften oder Klemmen ausreichend festgelegt wird, was nicht gezeichnet wurde.

Betrachtet man den Verpackungskartonzuschnitt 13 der Fig. 7, so erkennt man ein rechteckiges Frontwandteil 20 und ein entsprechend rechteckiges Rückwandteil 21. Ein Bodenteil 22 verbindet Frontwandteil 20 und Rückwandteil 21. An die freien Enden von Frontwandteil 20 und Rückwandteil 21 sind Abschlußteilstücke 23 angeschlossen. Das Frontwandteil 20 sowie das Rückwandteil 21 weisen angeschlossene Seitenwandteile 24 auf. Das Frontwandteil 20 besitzt die Querschlitze 6, 7, den Trennschlitz 10 und die Reißverschlußschieberausnehmung 14. Das Rückwandteil 21 kann, wie dargestellt, ein zusätzliches Sichtfenster 17 aufweisen. An die beschriebenen Zuschnitteile sind Verbund- und Klebelaschen 25 angeschlossen, im übrigen sind die dargestellten Zuschnittteile, soweit erforderlich, durch Faltprägungen 26 verbunden, die die Faltkanten, die beim Aufrichten der Verpackung entstehen, gleichsam vorformen.Die Verbund- und Klebelaschen 25 können in Abweichung von der zeichnerischen Darstellung sehr unterschiedlich gestaltet sein und Verbundfahnen aufweisen, die zum Zwecke des formschlüssigen Verbundes in Schlitze des Rückwandteils 21 einfassen. - Es sei erwähnt, daß das Sichtfenster 17 in der aufgerichteten Verpackung bei Stapelung der Aggregate 1 den Schieber 16 des im Stapel folgenden Aggregates aufnimmt.

Der Verpackungszuschnitt 13 der Fig. 8 entspricht grundsätzlich dem der Fig. 7. Insoweit wurden auch alle Bezugszeichen übertragen. Zusätzlich sind jedoch Haltelaschen 27 vorgesehen. Sie bewirken in der aufgerichteten Verpackung in ihrem Bereich eine Versteifung und für die über den Reißverschlußschieber 16 vorstehenden Tragbandbereiche 28 des Endes 15 des Reißverschlusses 2 einer Halterung. Diese ist besonders wirksam, wenn die Tragbandbereiche um die Haltelaschen 27 der aufgeschnittenen Verpackung so herumgelegt werden, wie es der vergrößerte Ausschnitt C der Fig. 5 in Fig. 9 verdeutlicht.

## Patentansprüche

1. Verkaufsfertiges und für die Repräsentation in Verkaufsständerfächern geeignetes Aggregat aus einem auf einen Bruchteil seiner Länge flach zusammengelegten Reißverschluß und einer aus einem Verpackungskartonzuschnitt durch Faltung aufgerichteten, parallelepipedischen länglichen Verpackung,
wobei die Frontwand der Verpackung im Bereich des oberen Randes sowie im Bereich des unteren Randes einen Querschlitz aufweist, welche Querschlitze einen oberen festen Frontwandabschnitt sowie einen unteren festen Frontwandabschnitt definieren,
wobei die Frontseite der Verpackung zwischen den Querschlitzen einen Trennschlitz aufweist, der ein Aufklappen der von den Querschlitzen begrenzten, durch den Trennschlitz getrennten Frontwandteile zuläßt,
wobei in einem der festen Frontwandabschnitte mittig eine Reißverschlußschieberausnehmung angeordnet ist,
wobei das obere Ende des zusammengelegten Reißverschlusses, unter einem der Frontwandabschnitte austritt, über die durch den Trennschlitz gebildeten Frontwandteile geführt und wieder unter den gegenüberliegenden Frontwandabschnitt eingeführt ist, welcher Frontwandabschnitt die Reißverschlußschieberausnehmung aufweist, in der der Reißverschlußschieber erkennbar ist.

2. Aggregat nach Anspruch 1, wobei die Rückwand der Verpackung mittig ein zusätzliches Sichtfenster aufweist, welches die Reißverschlußgliederreihe des zusammengelegten Reißverschlusses freilegt.

3. Aggregat nach einem der Ansprüche 1 oder 2, wobei die Reißverschlußschieberausnehmung als randverschlossene Ausnehmung mit Randverschlußsteg ausgeführt ist und der Handgriff des Reißverschlußschiebers den Randverschlußsteg überfaßt.

4. Aggregat nach einem der Ansprüche 1 oder 2, wobei die Reißverschlußschieberausnehmung als randoffene Ausnehmung ausgeführt ist und der Reißverschlußschieber in dem Bereich des Reißverschlusses, der auch auf den durch den Trennschlitz getrennten Frontwandteilen aufliegt, betätigbar ist.

5. Aggregat nach einem der Ansprüche 1 bis 4, gekennzeichnet durch einen Verpackungszuschnitt aus Verpackungskarton mit
einem rechteckigen Frontwandteil,
einem entsprechend rechteckigen Rückwandteil,
einem das Frontwandteil und das Rückwandteil verbindenden Bodenteil und
an die freien Enden von Frontwandteil und Rückwandteil angeschlossenen Abschlußteilstücken,
wobei das Frontwandteil sowie das Rückwandteil angeschlossene Seitenwandteile aufweisen, wobei das Frontwandteil die Querschlitze, den Trennschlitz und die Reißverschlußschieberausnehmung aufweist, wobei das Rückwandteil ein Sichtfenster aufweisen kann, und wobei an die beschriebenen Zuschnitteile Verbund- und/oder Klebelaschen und/oder Haltelaschen angeschlossen sowie die Zuschnitteile durch Faltprägungen verbunden sind.
